# EUROPÄISCHE PATENTSCHRIFT

(11) **EP 0 525 284 B1**
(45) Veröffentlichungstag und Bekanntmachung des Hinweises auf die Patenterteilung: **24.08.1994**
(21) Anmeldenummer: 92103236.3
(22) Anmeldetag: 26.02.1992
(51) Int. Cl.: F01L 1/24

(54) **Hydraulische Ventilspielausgleichseinrichtung für eine Verbrennungskraftmaschine**
Hydraulic valve lash adjuster for internal combustion engine
Dispositif hydraulique de rattrapage de jeu aux soupapes pour moteur à combustion interne

(30) Priorität: 24.07.1991 DE 4124484
(43) Veröffentlichungstag der Anmeldung: 03.02.1993
(73) Patentinhaber: Firma Carl Freudenberg, 69469 Weinheim (DE)
(72) Erfinder: Budde, Volker, W-6711 Grosskarlbach (DE)

(56) Entgegenhaltungen:
- DE-A- 3 150 083
- DE-U- 8 902 780
- PATENT ABSTRACTS OF JAPAN vol. 011, no. 234 (M-611) 30. Juli 1987 & JP-A-62 045 963 (NIPPON PISTON RING CO LTD) 27. Februar 1987

## Beschreibung

Die Erfindung betrifft eine hydraulische Ventilspielausgleichseinrichtung für eine Verbrennungskraftmaschine, bei der ein Spielausgleichselement in einer zylindrischen Führung in axialer Richtung auf und ab bewegbar ist, umfassend einen ersten und einen zweiten Hohlzylinder, die gegeneinander abgedichtet und durch eine Druckfeder axial elastisch aufeinander abgestützt sind und von einem im wesentlichen tassenförmigen Gehäuse mit ebenem Boden und mit zumindest einer umfangsseitig angeordneten Schmiermitteldurchtrittsöffnung konzentrisch umschlossen sind, wobei der erste Hohlzylinder und die Schmiermitteldurchtrittsöffnung flüssigkeitsleitend verbunden sind und wobei der Schmiermitteldurchtrittsöffnung auf der den Hohlzylindern zugewandten Seite ein erstes Rückschlagventil zugeordnet ist, das den Schmiermitteldurchtritt durch die Öffnung in Richtung des ersten Hohlzylinders frei gibt und den Rückfluß aus dem ersten Hohlzylinder durch die Öffnung sperrt.

Eine solche Ventilspielausgleichseinrichtung ist aus der DE-OS 31 50 083 bekannt. Danach bildet eine flexible Gummidichtung ein erstes Rückschlagventil zur Abdichtung des Vorratsbehälters für ein hydraulisches Druckmittel. Selbst nach längerem Stillstand des Motors enthält der Ventilstößel die für den ordnungsgemäßen Betrieb notwendige Druckmittelmenge da der Rückfluß des Druckmittels aus dem Behälter durch das flexible Rückschlagventil aus Gummi gesperrt ist. Dabei ist allerdings zu beachten, daß der Ventilstößel durch eine Zuführbohrung mit einem Schmiermittel aus dem Schmiermittelkreislauf der Verbrennungskraftmaschine befüllt wird. Eine derartige Ausgestaltung bedingt durch die in Zylinderkopf angeordneten Bohrungen einen hohen Herstellungsaufwand und ist daher in wirtschaftlicher Hinsicht wenig befriedigend.

Der Erfindung liegt die Aufgabe zugrunde, eine Einrichtung der eingangs genannten Art derart weiterzuentwickeln, daß der erste Hohlzylinder stets mit Druckmittel gefüllt ist, selbst wenn die Ventile bei längerem Stillstand der Brennkraftmaschine in Offenstellung gehalten werden und daß zur Befüllung des Spielausgleichselement keine speziell dafür vorgesehene Ölzuführungsbohrungen im Zylinderkopf vorgesehen ist.

Diese Aufgabe wird mit den kennzeichnenden Merkmalen von Patentanspruch 1 gelöst. Auf vorteilhafte Ausgestaltungen nehmen die Unteransprüche bezug.

Bei der erfindungsgemäßen hydraulischen Ventilspielausgleichseinrichtung für eine Verbrennungskraftmaschine weist das Gehäuse in zumindest einem Teilbereich einen Außendurchmesser auf, der im Bereich der Öffnung beginnend bis zum Boden verkleinert ist, wobei der Teilbereich des Gehäuses und die Führung einen in axialer Richtung keilförmigen Spalt begrenzen, der in der Ebene des Bodens offen ist. Eine Zuführung von Öl in den zweiten Hohlzylinder, der als Hochdruckraum ausgebildet ist, erfolgt im Aufwärtshub des Gehäuses dadurch, daß zwischen der zylindrischen Führung und dem im Durchmesser verkleinerten Bereich des Außendurchmessers ein Spalt gebildet ist, wodurch das Öl durch die Schmiermitteldurchtrittsöffnung, am ersten Rückschlagventil vorbei in den ersten Hohlzylinder und von dort über ein zweites Rückschlagventil in den zweiten Hohlzylinder gelangt. Bei dem zur Füllung verwendeten Öl handelt es sich um Spritzöl, das im Zylinderkopf zur Schmierung von Nockenwelle, Nocken und Stößel ohnehin vorhanden ist.

Ist der Aufwärtshub beendet, befindet sich das Ventil in Geschlossenstellung und die beiden Hohlzylinder weisen in axialer Richtung, durch die Druckfeder bedingt, den größtmöglichen Abstand voneinander auf. Zum Öffnen des Ventils wird das Spielausgleichselement durch eine Nocke in eine Abwärtsbewegung versetzt. Sowohl das zweite Rückschlagventil, das den zweiten Hohlzylinder vom ersten Hohlzylinder trennt, als auch das erste Rückschlagventil, das den Rückfluß aus dem ersten Hohlzylinder durch die Öffnung in Richtung Zylinderkopf sperrt, sind geschlossen. Dadurch wird einerseits eine in axialer Richtung nahezu unnachgiebige Verbindung zwischen Nockenwelle und Ventil hergestellt und andererseits bewirkt, daß zumindest der erste Hohlzylinder bei jedem Betriebszustand des Motors, auch nach längerem Stillstand vollständig mit Öl gefüllt ist. Eine Gefahr des Klapperns dadurch, daß Luft vom ersten in den zweiten Hohlzylinder gelangt, besteht nicht. Der wesentliche Vorteil ist darin zu sehen, daß die schwierig zu fertigenden Zuführungsbohrungen im Zylinderkopf, die bisher zur Versorgung der Spielausgleichselementes mit Schmiermittel benötigt wurden, vermieden werden. Die erfindungsgemäße Ausgestaltung ist in wirtschaftlicher Hinsicht besonders vorteilhaft.

Das Gehäuse kann entlang einer Umfangslinie in allen Teilbereichen einen gleichmäßig verringerten Außendurchmesser aufweisen. Diese Gehäuseform kann besonders einfach hergestellt werden, was Vorteile bezüglich der Wirtschaftlichkeit bedingt.

Nach einer anderen Ausgestaltung ist es vorgesehen, daß das Gehäuse umfangsseitig zumindest einen segmentartig keilförmigen Abschnitt aufweist, dessen Begrenzungen den selben Außendurchmesser aufweisen wie das Gehäuse im Bereich der zylindrischen Führung. Hierbei ist von Vorteil, daß sich die Führungsfläche des Gehäuses über ihre gesamte axiale Ausdehnung in einer Führungsbuchse eine Zylinderkopfes abstützen kann. Der Verschleiß der Führungsfläche des Gehäuses, bedingt durch die Kippmomente bei der Bewegung des Gehäuses in axialer Richtung, sind dadurch vergleichsweise erringert. Nach eine bevorzugten Ausführungsform ist es vorgesehen, daß umfangsseitig jeweils rechtwinklig zueinander vier segmentartig keilförmige Abschnitte entlang des Umfangs angeordnet sind.

Der Außendurchmesser kann kontinuierlich ineinander übergehend oder stufenförmig verkleinert sein. Die Form des Gehäuses in diesem Bereich kann den jeweiligen Gegebenheiten des Anwendungsfalles dadurch besonders gut angepaßt werden. Einige der relevanten Parameter, von denen die Spaltgröße zwischen Gehäuse und Führung abhängt, werden durch das erste Rückschlagventil, die Größe der Schmiermitteldurchtrittsöffnung sowie die geometrischen Abmessungen der Hohlzylinder gebildet.

Gemäß einer vorteilhaften Ausgestaltung ist es vorgesehen, daß im Gehäuse innenseitig eine Trennwand festgelegt ist, die mit dem Boden einen ringförmigen Kanal begrenzt und daß der Kanal mit dem ersten Hohlzylinder flüssigkeitsleitend verbunden ist. Die Trennwand, die das erste Rückschlagventil, das beispielsweise aus einem elastisch nachgiebigen Werkstoff besteht, in radialer Richtung im Bereich der Schmiermitteldurchtrittsöffnung des Gehäuses fixiert, gewährleistet gute Gebrauchseigenschaften bei kompakten Abmessungen des Spielausgleichselementes.

Die Trennwand wird auf der in axialer Richtung dem Boden abgewandten Seite von der dem Kanal zugewandten Stirnseite des ersten Hohlzylinders anliegend berührt und von dem zweiten Hohlzylinder nur bei größtmöglicher Einfederung. Als Druckbegrenzung im ersten Hohlzylinder kann die Stirnseite des ersten Hohlzylinders und/oder die Gegenfläche der Trennwand eine Rautiefe von wenigstens 1 µm aufweisen. Bei Überschreitung eines bestimmten Druckes im ersten Hohlzylinder kann die darin enthaltene Flüssigkeitsmenge in Form einer Leckage zwischen dem ersten Hohlzylinder und der Trennwand entweichen. Eine weitere Leckage, die während der bestimmungsgemäßen Verwendung der Ventilspielausgleichseinrichtung auftritt, entsteht zwischen der Außenumfangsfläche des ersten Hohlzylinders und der Innenfläche des zweiten Hohlzylinders. Dadurch, daß diese beiden Teile in axialer Richtung beweglich ineinander geführt sind, und der zweite Hohlzylinder als Hochdruckraum ausgebildet ist, wird die Passung zwischen den beiden Teilen von Schmiermittel durchdrungen. Diese geringe Menge bewirkt eine einwandfreie Schmierung zwischen den beiden Teilen und einen verschleißarmen Betrieb sowie einen permanenten Austausch und eine Auffrischung des Schmiermittels.

Der zweite Hohlzylinder kann während der bestimmungsgemäßen Verwendung durch ein Befestigungselement unverlierbar, aber axial verschieblich im Gehäuse angeordnet sein. Das Befestigungselement gewährleistet eine einfache Montage des Spielausgleichselementes im Ventiltrieb einer Verbrennungskraftmaschine. Das Befestigungselement kann beispielsweise in einer Nut entlang der innenseitigen Umfangsfläche des Gehäuses angeordnet sein und neben dem zweiten Hohlzylinder auch die Trennwand mit dem darin angeordneten ersten Rückschlageventil in ihrer radialen Richtung fixieren.

Zur einfacheren Montage und Demontage des Befestigungselementes sowie zum Ableiten der durch Leckage entstandenen Schmiermittelverluste aus den Hohlzylindern kann dieses mit Ausnehmungen in Richtung des Brennraumes versehen sein.

Gemäß einer weiteren vorteilhaften Ausgestaltung können die Trennwand und das Befestigungselement einstückig ausgebildet sein und aus polymerem Werkstoff bestehen. Sowohl im Hinblick auf eine weiter vereinfachte Montage als auch im Hinblick auf eine möglichst geringe zu beschleunigende Masse des Spielausgleichselementes ist dies von Vorteil. Zur weiteren Verbesserung der Gebrauchseigenschaften sowie zur weiteren Verringerung des Verschleißes kann das Befestigungselement aus einem Werkstoff mit besonders geringem Reibungskoeffizienten bestehen oder mit einer Oberflächenbeschichtung versehen sein, die eine geringe Reibung zwischen den relativ zueinander bewegten Teilen gewährleistet.

Eine Ventilspielausgleichseinrichtung der erfindungsgemäßen Art kann in Zylinderköpfen von Verbrennungskraftmaschinen zur Anwendung gelangen, die keine separaten Leitungen zur Befüllung des Spielausgleichselementes aufweisen.

Der Gegenstand der vorliegenden Erfindung wird nachfolgend anhand der Zeichnungen weiter erläutert. Diese zeigen die zu berücksichtigenden Einzelkomponenten teilweise in schematischer Darstellung.

Es zeigen:
Fig. 1 die hydraulische Ventilspielausgleichseinrichtung, wobei die Trennwand und das Befestigungselement zweiteilig ausgebildet sind.
Fig. 2 eine andere Ausgestaltung der hydraulischen Ventilspielausgleichseinrichtung, bei der die Trennwand und das Befestigungselement einstückig ausgebildet sind.
Fig. 3 zeigt eine Darstellung der umfangsseitig angeordneten, segmentartig keilförmigen Abschnitte.

In Fig. 1 sind zwei Belastungszustände der hydraulischen Ventilspielausgleichseinrichtung dargestellt. Im linken Teil der Darstellung begrenzt der zweite Hohlzylinder 4 das geringste Volumen des Hochdruckraumes und liegt mit seiner in axialer Richtung geöffneten Stirnfläche an der Trennwand 8 an. Im rechten Teil der Darstellung weist der Hochdruckraum, der im wesentlichen von dem zweiten Hohlzylinder 4 begrenzt ist, sein größtes Volumen auf. Der zweite Hohlzylinder 4 liegt in axialer Richtung mit einem Vorsprung an einer Anschlagfläche des Befestigungselementes 10 an. Der im linken Teil dargestellte Belastungszustand tritt beispielsweise dann ein, wenn das Spielausgleichselement 1 bei abgeschalteter Verbrennungskraftmaschine längerer Zeit unter axialer Belastung zwischen einem hier nicht dargestellten Nocken und einem geöffneten Ventil angeordnet ist. In diesem Fall entweicht über die Passung zwischen dem ersten Hohlzylinder 3 und dem zweiten Hohlzylinder 4 das im Hochdruckraum befindliche Öl allmählich und bewirkt gleichzeitig eine allmähliche Lageveränderung des angrenzenden Ventiles in Richtung Geschlossenstellung. Diese Verschiebung des zweiten Hohlzylinders relativ zum ortsfesten ersten Hohlzylinder 3 und dem Gehäuse 6 ist dann beendet, wenn dieser wie beispielsweise hier dargestellt an der Trennwand 8 anliegt.

Im rechten Teil der Darstellung ist ein Belastungszustand des Spielausgleichselementes 1 dargestellt, wie er sich während des Betriebes der Verbrennungskraftmaschine ergibt. Ohne von außen angreifende Belastung, also im oberen Todpunkt des Spielausgleichselementes 1 bewegt die Druckfeder 5 den ersten 3 und zweiten Hohlzylinder 4 voneinander weg, bis der zweite Hohlzylinder 4, der relativ beweglich ist, an dem Befestigungselement 10 zu Anlage gelangt. In diesem Stadium, also bei entspanntem Hochdruckraum, kann Schmiermittel, das sich im ersten Hohlzylinder und im damit flüssigkeitsleitend verbundenen Kanal 9 befindet, über das zweite Rückschlagventil 13 in den Hochdruckraum nachströmen und so durch Leckage verdrängtes Flüssigkeitsvolumen auffüllen. Die Befüllung des Spielausgleichselementes 1 erfolgt über einen Spalt 12, der durch das Gehäuse 6 und die zylindrische Führung 2 gebildet ist. Dabei ist es vorgesehen, daß das Gehäuse 6 einen Außendurchmesser aufweist, der im Bereich der Öffnung 6.2 beginnend in Richtung des Bodens 6.1 verkleinert ist.

Zur Funktion ist folgenden auszuführen: Ausgangspunkt des Funktionsablaufes ist die Stellung, in der das Ventil der Brennkraftmaschine vollständig geöffnet ist, d.h. der Nocken hat das gesamte Spielausgleichselement 1 in seinen unteren Totpunkt gebracht. Oberhalb des Gehäuses 6 und an der Wandung der Führung 2 befindet sich Öl, das als Spritzöl zur Schmierung der Nockenwelle, der Nocken und der Lauffläche zwischen Nocken und Gehäuse 6 benötigt wird. Dieses Öl wird bei der nun folgenden Aufwärtsbewegung des Gehäuses 6 in den keilförmigen Spalt 12 gedrückt und über die Schmiermitteldurchtrittsöffnungen 6.2 an dem ersten Rückschlagventil 7 vorbei in den Kanal 9 und den ersten Hohlzylinder 3 bewegt. Die Aufwärtsbewegung des Spielausgleichselementes 1 gelangt im oberen Todpunkt zum Stillstand. In diesem Fall ist das Ventil der Brennkraftmaschine geschlossen. Danach bewegt der Nocken das gesamte Spielausgleichselement 1 wieder abwärts zur Öffnung des Ventils. Dabei verhindert das erste Rückschlagventil 7 das Rückströmen des Öls aus dem ersten Hohlzylinder 3 und dem Kanal 9 zurück durch die Schmiermitteldurchtrittsöffnung 6.2 in den keilförmigen Spalt 12. Im betriebsbedingten, hier rechts dargestellten Zustand werden die Verluste durch Leckage im Hochdruckraum durch ein Nachströmen des Schmiermittels aus dem ersten Hohlzylinder 3 und dem Kanal 9 ausgeglichen, so daß eine weitgehend unnachgiebige Verbindung zwischen Nocken und Ventil entsteht. Auch bei Stillstand des Motors verhindert das erste Rückschlagventil 7 daß der erste Hohlzylinder 3 sowie der Kanal 9 mit zunehmender Zeit leerlaufen. Damit ist sichergestellt, daß sich im Kanal 9 sowie im ersten Hohlzylinder 3 immer ausreichend Öl befindet zur Versorgung des Hochdruckraumes innerhalb des zweiten Hohlzylinders 4.

Die Gefahr, daß bei Inbetriebnahme der Verbrennungskraftmaschine Luft in den Hochdruckraum einströmt, besteht damit nicht.

In Fig. 2 ist eine hydraulische Ventilspielausgleichseinrichtung dargestellt, die der in Fig. 1 sehr ähnlich ist. Sie unterscheidet sich primär dadurch, daß die Trennwand 8 und das Befestigungselement 10 einstückig ausgebildet sind und aus polymerem Werkstoff bestehen. Die Funktionsweise ist der vorstehend beschriebenen ähnlich.

In Fig.3 ist eine Ventilspielausgleichseinrichtung in perspektivischer Darstellung gezeigt, bei der die Verkleinerung des Außendurchmessers in Richtung des Bodens 6.1 des Gehäuses 6 nur segmentartig ausgeführt ist. Die segmentartigen Abschnitte 12.1 weisen im Bereich ihrer Begrenzungen einen derartigen Außendurchmesser auf, daß sich umfangsseitig zwischen den keilförmigen Abschnitten 12.1 ein durchgehend konstanter Außendurchmesser in axialer Richtung des Gehäuses ergibt. Neben guten Gebrauchseigenschaften ist die Gefahr einer Verkantung in einem hier nicht dargestellten Zylinderkopf bei axialer Bewegung durch die vergleichsweise große Ausdehnung des Gehäuses 6 in axialer Richtung deutlich verringert.

Der wesentliche Vorteil der Erfindung ist in der Ölzuführung zu sehen, die während der Aufwärtsbewegung des Spielausgleichselementes 1 selbsttätig durch den im Spalt 12 entstehenden Druck erfolgt. Eine wesentliche Vereinfachung bei der Konstruktion und Herstellung der Zylinderköpfe und Zylinderblöcke der Verbrennungskraftmaschine wird hierdurch bedingt.

## Patentansprüche

1. Hydraulische Ventilspielausgleichseinrichtung für eine Verbrennungskraftmaschine, bei der ein Spielausgleichselement (1) in einer zylindrischen Führung (2) in axialer Richtung auf und ab bewegbar ist, umfassend einen ersten (3) und einen zweiten Hohlzylinder (4), die gegeneinander abgedichtet und durch eine Druckfeder (5) axial elastisch aufeinander abgestützt sind und von einem im wesentlichen tassenförmigen Gehäuse (6) mit ebenem Boden (6.1) und mit zumindest einer umfangsseitig angeordneten Schmiermitteldurchtrittsöffnung (6.2) konzentrisch umschlossen sind, wobei der erste Hohlzylinder (3) und die Schmiermitteldurchtrittsöffnung (6.2) flüssigkeitsleitend verbunden sind und wobei der Schmiermitteldurchtrittsöffnung (6.2) auf der den Hohlzylindern (3, 4) zugewandten Seite ein erstes Rückschlagventil (7) zugeordnet ist, das den Schmiermitteldurchtritt durch die Öffnung (6.2) in Richtung des ersten Hohlzylinders (3) frei gibt und den Rückfluß aus dem ersten Hohlzylinder (3) durch die Öffnung (6.2) sperrt, dadurch gekennzeichnet, daß das Gehäuse (6) in zumindest einem Teilbereich einen Außendurchmesser aufweist, der im Bereich der Öffnung (6.2) beginnend bis zum Boden (6.1) verkleinert ist und daß der Teilbereich des Gehäuses (6) und die Führung (2) einen in axialer Richtung keilförmigen Spalt (12) begrenzen, der in der Ebene des Bodens (6.1) offen ist.

2. Ventilspielausgleichseinrichtung nach Anspruch 1, dadurch gekennzeichnet, daß das Gehäuse (6) entlang einer Umfangslinie in allen Teilbereichen einen gleichmäßig verringerten Außendurchmesser aufweist.

3. Ventilspielausgleichseinrichtung nach Anspruch 1, dadurch gekennzeichnet, daß das Gehäuse (6) umfangsseitig zumindest einen segmentartig keilförmigen Abschnitt (12.1) aufweist, dessen Begrenzungen den selben Außendurchmesser aufweisen, wie das Gehäuse (6) im Bereich der zylindrischem Führung

4. Ventilspielausgleichseinrichtung nach Anspruch 1 bis 3, dadurch gekennzeichnet, daß der Außendurchmesser kontinuierlich ineinander übergehend verkleinert ist.

5. Ventilspielausgleichseinrichtung nach Anspruch 1 bis 3, dadurch gekennzeichnet, daß der Außendurchmesser stufenförmig verkleinert ist.

6. Ventilspielausgleichseinrichtung nach Anspruch 1 bis 5, dadurch gekennzeichnet, daß im Gehäuse (6) innenseitig eine Trennwand (8) festgelegt ist, die mit dem Boden (6.1) einen ringförmigen Kanal (9) begrenzt, der mit dem ersten Hohlzylinder (3) flüssigkeitsleitend verbunden ist.

7. Ventilspielausgleichseinrichtung nach Anspruch 6, dadurch gekennzeichnet, daß die Trennwand (8) auf der in axialer Richtung dem Boden (6.1) abgewandten Seite von der dem Kanal (9) zugewandten Stirnseite des ersten Hohlzylinders (3) anliegend berührt ist und von dem zweiten Hohlzylinder (4) nur bei größtmöglicher Einfederung.

8. Ventilspielausgleichseinrichtung nach Anspruch 7, dadurch gekennzeichnet, daß die Stirnseite des ersten Hohlzylinders (3) und/oder die Gegenfläche der Trennwand (8) eine Rautiefe von wenigstens 1 µm aufweist.

9. Ventilspielausgleichseinrichtung nach Anspruch 1 bis 8, dadurch gekennzeichnet, daß der zweite Hohlzylinder (4) während der bestimmungsgemäßen Verwendung durch ein Befestigungselement (10) unverlierbar, aber axial verschieblich im Gehäuse (6) angeordnet ist.

10. Ventilspielausgleichseinrichtung nach Anspruch 9, dadurch gekennzeichnet, daß das Befestigungselement (10) zumindest eine Ausnehmung (11) in Richtung des Brennraums aufweist.

11. Ventilspielsausgleichseinrichtung nach Anspruch 6 bis 10, dadurch gekennzeichnet, daß die Trennwand (8) und das Befestigungselement (10) einstückig ausgebildet sind.

12. Ventilspielausgleichseinrichtung nach Anspruch 1 bis 11, gekennzeichnet durch die Verwendung in einem Zylinderkopf, der keine separate Leitung zur Befüllung des Spielausgleichselementes (1) aufweist.

## Claims

1. A hydraulic valve clearance compensating device for an internal combustion engine, in which a clearance compensating element (1) is movable up and down in the axial direction in a cylindrical guide (2), comprising a first (3) and a second hollow cylinder (4) which are sealed off relative to one another and are supported in an axially elastic manner on one another by a compression spring (5) and are surrounded concentrically by an essentially cup-shaped housing (6) with a flat top (6.1) and with at least one circumferentially arranged lubricant opening (6.2), the first hollow cylinder (3) and the lubricant opening (6.2) being connected to one another in a fluid-carrying manner, and the lubricant opening (6.2) being assigned, on the side facing the hollow cylinders (3, 4), a first non-return valve (7), which allows the passage of lubricant through the opening (6.2) in the direction of the first hollow cylinder (3) and blocks backflow from the first hollow cylinder (3) through the opening (6.2), characterised in that, in at least a partial area, the housing (6) has an outside diameter which, from the area of the opening (6.2) to the top (6.1), is reduced, and in that the partial area of the housing (6) and the guide (2) delimit an axially wedge-shaped gap (12) which is open in the plane of the top (6.1).

2. A valve clearance compensating device according to claim 1, characterised in that the housing (6) has a constantly reduced outside diameter along a circumferential line in all partial areas.

3. A valve clearance compensating device according to claim 1, characterised in that, on the circumference, the housing (6) has at least one section (12.1) in the form of a wedge-shaped segment, the boundaries of which have the same outside diameter as the housing (6) in the area of the cylindrical guide.

4. A valve clearance compensating device according to any of claims 1 to 3, characterised in that the outside diameter is reduced continuously with a continuous transition.

5. A valve clearance compensating device according to any of claim 1 to 3, characterised in that the outside diameter is reduced stepwise.

6. A valve clearance compensating device according to any of claims 1 to 5, characterised in that fixed internally in the housing (6) is a dividing wall (8) which, together with the top (6.1), delimits an annular passage (9) which is connected in a fluid-carrying manner to the first hollow cylinder (3).

7. A valve clearance compensating device according to claim 6, characterised in that the end face of the first hollow cylinder (3), which face faces the passage (9), touches the dividing wall (8) on the side facing away axially from the top (6.1), resting against it, while the second hollow cylinder (4) touches it only at maximum deflection.

8. A valve clearance compensating device as claimed in claim 7, characterised in that the end face of the first hollow cylinder (3) and/or the corresponding surface of the dividing wall (8) has a peak-to-valley height of at least 1 µm.

9. A valve clearance compensating device as claimed in any of claims 1 to 8, characterised in that, during its use as intended, the second hollow cylinder (4) is arranged in a manner held captive by a securing element (10) but axially displaceable in the housing (6).

10. A valve clearance compensating device according to claim 9, characterised in that the securing element (10) has at least one recess (11) in the direction of the combustion chamber.

11. A valve clearance compensating device according to any of claims 6 to 10, characterised in that the dividing wall (18) and the securing element (10) are of integral design.

12. A valve clearance compensating device according to any of claims 1 to 11, characterised by use in a cylinder head which does not have a separate conduit for the filling of the clearance compensating (1).

## Revendications

1. Dispositif hydraulique de rattrapage de jeu aux soupapes pour moteur à combustion interne, dans lequel un élément (1) de rattrapage de jeu, mobile, peut monter et descendre, dans le sens axial, dans une glissière de guidage (2) cylindrique, dispositif comprenant un premier (3) et un deuxième (4) cylindre creux, lesquels sont étanches l'un par rapport à l'autre et sont en appui élastique l'un sur l'autre axialement par l'intermédiaire d'un ressort de pression (5), et qui sont entourés de manière concentrique par un carter (6) sensiblement en forme de tasse, pourvu d'un fond (6.1) plat et d'au moins une ouverture (6.2) pour le passage d'un lubrifiant, située sur sa circonférence, le premier cylindre creux (3) et l'ouverture (6.2) pour le passage d'un lubrifiant étant en communication fluide et une première soupape anti-retour (7) étant adjointe, sur le côté tourné vers les cylindres creux (3, 4), à l'ouverture (6.2) pour le passage d'un lubrifiant laquelle soupape libère le passage du lubrifiant par l'ouverture (6.2) en direction du premier cylindre creux (3) et empêche le refluement du lubrifiant hors du premier cylindre creux (3) à travers l'ouverture (6.2), dispositif caractérisé en ce que le carter (6) est pourvu, au moins dans une partie, d'un diamètre extérieur qui est réduit à partir de la région de l'ouverture (6.2) jusqu'au fond (6.1), cette partie du carter (6) et la glissière de guidage (2) définissant une fente (12) en forme de coin dans le sens axial, qui est ouverte au niveau du fond (6.1).

2. Dispositif de rattrapage de jeu aux soupapes selon la revendication 1, caractérisé en ce que le carter (6) peut avoir, dans toutes ses parties, un diamètre extérieur réduit de manière uniforme le long d'une ligne périphérique.

3. Dispositif de rattrapage de jeu aux soupapes selon la revendication 1, caractérisé en ce que le carter (6) présente, sur sa circonférence, au moins une partie (12.1) constituée par un segment en forme de coin, dont les délimitations ont le même diamètre extérieur que le carter (6) dans la région de la glissière cylindrique de guidage.

4. Dispositif de rattrapage de jeu aux soupapes selon les revendications 1 à 3, caractérisé en ce que le diamètre extérieur est réduit de manière progressive et continue.

5. Dispositif de rattrapage de jeu aux soupapes selon les revendications 1 à 3, caractérisé en ce que le diamètre extérieur est réduit par degrés.

6. Dispositif de rattrapage de jeu aux soupapes selon les revendications 1 à 5, caractérisé en ce qu'une paroi de séparation (8) est fixée à l'intérieur du carter (6), laquelle délimite avec le fond (6.1) un canal (9) annulaire qui est en communication fluide avec le premier cylindre creux (3).

7. Dispositif de rattrapage de jeu aux soupapes selon la revendication 6, caractérisé en ce que la paroi de séparation (8), adjacente à la face frontale du premier cylindre creux (3) dirigée vers le canal (9), est en contact avec celle-ci sur sa face éloignée du fond (6.1) dans le sens axial, et elle n'est en contact avec le deuxième cylindre creux (4) que lorsque le ressort est compressé au maximum.

8. Dispositif de rattrapage de jeu aux soupapes selon la revendication 7, caractérisé en ce que la face frontale du premier cylindre creux (3) et/ou la contre-surface de la paroi de séparation (8) peu(ven)t avoir une profondeur d'aspérité d'au moins 1 µm.

9. Dispositif de rattrapage de jeu aux soupapes selon les revendications 1 à 8, caractérisé en ce que le deuxième cylindre creux (4) peut, pendant l'utilisation conforme aux prescriptions, être fixé dans le carter (6), de manière imperdable mais translatable dans le sens axial, au moyen d'un élément de fixation (10).

10. Dispositif de rattrapage de jeu aux soupapes selon la revendication 9, caractérisé en ce que l'élément de fixation (10) peut être pourvu d'au moins un creux (11) en direction de la chambre de combustion.

11. Dispositif de rattrapage de jeu aux soupapes selon les revendications 6 à 10, caractérisé en ce que la paroi de séparation (8) et l'élément de fixation (10) sont réalisés d'une seule pièce.

12. Dispositif de rattrapage de jeu aux soupapes selon les revendications 1 à 11, caractérisé en ce qu'il peut être utilisé dans une culasse de cylindre n'ayant pas de conduite séparée pour le remplissage de l'élément (1) de rattrapage de jeu.
